# EUROPÄISCHE PATENTSCHRIFT

(11) **EP 2 348 804 B1**
(45) Veröffentlichungstag und Bekanntmachung des Hinweises auf die Patenterteilung: **19.06.2013**
(21) Anmeldenummer: 10192495.9
(22) Anmeldetag: 25.11.2010
(51) Int. Cl.: H05K 13/00, B65D 75/32, B65D 75/36

(54) **Anordnung mit mindestens einem Leistungshalbleitermodul und mit einer Transportverpackung**
Assembly with at least one semiconductor module and a transport package
Agencement doté d'au moins un module semi-conducteur de puissance et d'un emballage de transport

(30) Priorität: 20.01.2010 DE 102010005048
(43) Veröffentlichungstag der Anmeldung: 27.07.2011
(73) Patentinhaber: SEMIKRON Elektronik GmbH & Co. KG, 90431 Nürnberg (DE)
(72) Erfinder: Starovecky, Stefan, 921 01 Piestany (SK)

(56) Entgegenhaltungen:
- CA-A1- 2 264 339
- US-A- 5 234 105
- US-A1- 2003 019 784
- US-B1- 6 244 442

## Beschreibung

Die Erfindung beschreibt eine Anordnung zum meist au βerbetrieblichen Transport von mindestens einem Leistungshalbleitermodul. Hierbei ist bevorzugt eine Mehrzahl von Leistungshalbleitermodulen in einer ein- oder zweidimensionalen Matrix in einer Transportverpackung anzuordnen.

Es ist grundsätzlich eine Vielzahl verschiedener Transportverpackungen für Leistungshalbleitermodule, wie einfache Kartonagen oder Kunststoffblister mit Grundkörper und Deckel bekannt. Aus der Verpackung von Gütern für Endverbraucher sind sog. Skin- Verpackungen bekannt. Einfache Kartonagen beispielsweise gemäß der DE 39 09 898 A1 weisen in der Regel den Nachteil auf, dass sie die Leistungshalbleitermodule nicht ausreichend vor mechanischen Einwirkungen beim Transport schützen. Ein weiterer Nachteil ist, dass derartige Verpackung beispielhaft für Prüfungen im Rahmen eines Zollverfahren geöffnet werden müssen und somit die Leistungshalbleitermodule direkt berührt werden können, was möglicherweise zu Schäden aufgrund elektrostatischer Entladung oder aufgrund der Berührung empfindlicher Oberflächen, beispielhaft silberbeschichteter Anschlusselemente, führen kann.

Die sog. Skin- Verpackungen, wie sie beispielhaft aus der DE 199 28 368 A1 bekannt sind, bilden einen Ausgangspunkt dieser Erfindung und sind eine Kombination eines Kartons mit einer das zu verpackende Gut umschließenden Kunststofffolie. Derartige Verpackungen weisen bekanntermaßen den wesentlichen Nachteil auf, dass sie einem einfachen Vorgang des Öffnens und Entnehmen des verpackten Guts nicht zugänglich sind.

Aus der US 6,244,442 B1 ist es bekannt Tabletten für medizinische Anwendungen in Blisterverpackungen vorzusehen, wobei die Blister mittels einer Deckfolie abgedeckt sind und den Aufbewahrungsraum für die Tablette schaffen. Falls diese Blister als Einzelblister für jeweils eine Tablette ausgebildet sind, ist offenbart eine Verstärkungsstruktur beispielhaft zwischen dem Blister und der Deckfolie anzuordnen.

Aus der US 5,234,105 ist es bekannt Leiterplatten ohne hierauf angeordnete elektronische Bauelemente in einer Verpackung aus einer ersten oberen und einer zweiten unteren Lage anzuordnen. Um die Leiterplatten aus der Verpackung zu entnehmen, werden die beiden Lagen wieder getrennt.

Der Erfindung liegt die Aufgabe zugrunde eine Anordnung mit mindestens einem Leistungshalbleitermodul und einer Transportverpackung zu schaffen, wobei diese zumindest in Kombination mit einer weiteren Umverpackung ausreichend robust gegen beim Transport auftretende mechanische Einwirkungen ist, sowie grundsätzlich dem Schutz vor elektrostatischer Entladung wie auch einer Lesbarkeit von auf dem mindestens einen Leistungshalbleitermodul angebrachter Kennzeichnung ohne öffnen der Transportverpackung zugänglich ist, wobei weiterhin ein Entnehmen des Leistungshalbleitermoduls aus der Transportverpackung einfach und ohne Werkzeug möglich sein soll.

Die Aufgabe wird erfindungsgemäß gelöst, durch eine Anordnung mit den Merkmalen des Anspruchs 1. Bevorzugte Ausführungsformen sind in den abhängigen Ansprüchen beschrieben.

Der erfinderische Gedanke geht aus von der oben genannten Skin- Verpackung. Diese wird zu einer Anordnung mit mindestens einem Leistungshalbleitermodul weitergebildet. Hierbei weist diese Anordnung mindestens ein Leistungshalbleitermodul, vorzugsweise aber eine Mehrzahl von in einer, ein- oder zweidimensionalen Matrix angeordneten, Leistungshalbleitermodulen und eine Transportverpackung auf.

Das Leistungshalbleitermodul weist in seiner allgemeinen Ausbildung ein Bodenelement, vorzugsweise eine metallische Grundplatte, ein Gehäuse aus einem Isolierstoff und Anschlusselemente zur externen Kontaktierung der intern isoliert zur Bodenplatte angeordneten Leistungshalbleiterbauelemente auf. Wobei hier unter dem Begriff Leistungshalbleitermodul zu diesen elektrisch isoliert gegen das Bodenelement aufgebauten Leistungshalbleitermodule, auch Scheibenzellen verstanden werden sollen, wie sie seit langem Stand der Technik sind und zwei flächige Anschlusselement und einen dazwischen angeordneten loslierstoffkörper aus Keramik oder Kunststoff aufweisen. Die Transportverpackung der erfindungsgemäßen Anordnung weist ihrerseits eine Decklage, eine Zwischenlage mit jeweils einer dem mindestens einen Leistungshalbleitermodul zugeordneten Ausnehmungen und eine Deckfolie auf. Die, vorzugsweise als ein in seiner Gesamtheit ableitfähiger Verbundkarton ausgebildet, Decklage ist flächig ausgebildet und bildet somit die Basis der Transportverpackung. Auf einer ersten Hauptfläche dieser Decklage ist das mindestens eine Leistungshalbleitermodul angeordnet, indem vorzugsweise dessen Bodenelement auf der ersten Hauptfläche der Decklage zu liegen kommt.

Ebenfalls auf dieser ersten Hauptfläche der Decklage ist die Zwischenlage angeordnet, wobei in deren jeweiliger Ausnehmung ein zugeordnetes Leistungshalbleitermodul angeordnet ist und diese Zwischenlage in Richtung ihrer ersten Hauptfläche selbstverständlich überragt. Hierbei ist es besonders bevorzugt, wenn der Rand der Ausnehmung der Zwischenlage nur zu maximal 50%, bevorzugt nur zu maximal 25%, direkt an dem zugeordnete Leistungshalbleitermodul anliegt und der verbleibende Teil des Randes einen Abstand vom Leistungshalbleitermodul aufweist. Vorteilhafterweise ist die Verbindung der ersten Hauptfläche der Decklage mit der zweiten Hauptfläche der Zwischenlage als lösbare Verbindung, vorzugsweise als lösbare Klebeverbindung, ausgebildet.

Die Deckfolie überdeckt wesentliche Teile des Leistungshalbleitermoduls und liegt hierbei weitgehend an dem Gehäuses und den nicht auf der ersten Hauptfläche der Decklage zu liegen kommenden Teilen, wie beispielhaft den Anschlusselementen des Leistungshalbleitermoduls, an. Weiterhin ist die Deckfolie mit der ersten Hauptfläche der Zwischenlage vorzugsweise klebend verbunden. Hierbei ist es bevorzugt, wenn die Decklage und die Zwischenlage eine lösbare Verbindung mit geringerer Haftkraft aufweist als diejenige Verbindung der Zwischenlagen und der Deckfolie, da zur Entnahme des Leistungshalbleitermoduls die Decklage von der Zwischenlage getrennt werden soll. Ebenso kann es aus Gründen der Stabilität auch bevorzugt sein die Deckfolie mit einem durch die jeweilige Ausnehmung der Zwischenlage neben dem Leistungshalbleiterbauelement frei gesparten Zwischenbereich der ersten Hauptfläche der Decklage ebenfalls lösbar zu verbinden.

Es ist für den Schutz der Leistungshalbleitermodule gegen elektrostatische Entladung bevorzugt, wenn die Deckfolie aus einer leitfähigen oder ableitfähigen Kunststofffolie mit oder ohne metallbedampfter Außenfläche besteht. Ebenso vorteilhaft ist es die Deckfolie zumindest abschnittsweise, aber bevorzugt vollständig, transparent auszubilden.

Durch die erfindungsgemäß Ausgestaltung der Anordnung ist es möglich
- ie verpackten Leistungshalbleitermodule mechanisch gegeneinander und voneinander beabstandet zu fixieren;
- die auf jedem Leistungshalbleitermodul angebrachte Kennzeichnung, auch mittels opto- elektronischer Hilfsmittel wie Handscanner, zu lesen ohne die Transportverpackung öffnen zu müssen;
- die Transportverpackung als Schutz gegen elektrostatische Aufladung auszubilden;
- die Transportverpackung als Schutz gegen direkte Einwirkung auf das Leistungshalbleitermodul, auch von Schadgasen aus der Umwelt, auszubilden, wobei es weiterhin vorteilhaft sein kann auf den das Leistungshalbleitermodul umschließenden Abschnitten der Decklage und / oder der Deckfolie einen Korrosionsinhibitor zu Schutz der Anschlusselemente des Leistungshalbleitermoduls vorzusehen;
- eine einfach Entnahme auch nur eines einzigen Leistungshalbleitermoduls aus der Transportverpackung zu erlauben sowie
- eine einfache und umweltgerechte Entsorgung der Verpackung durch deren Trennung, wie auch durch das gegenüber sonstigen Verpackungen geringe Volumen und Masse zu gewährleisten.

Eine weitere bevorzugte Ausführung ergibt sich, wenn bei einer Mehrzahl in einer ein- oder zweidimensionalen Matrix angeordneten Leistungshalbleitermodulen diese in mindestens einer Dimension parallel zur Hauptfläche der Decklage und parallel zu einer Flächennormalen der Gehäuse einen Abstand voneinander aufweisen der größer ist als die Breite des Gehäuses in dieser Dimension. Somit ist es möglich zwei derartige Anordnungen mit den ersten Hauptflächen der Deckflächen zueinander und um den halben Abstand zweier Leistungshalbleitermodule gegeneinander versetzt zu einer Gesamtanordnung hoher Packungsdichte der Leistungshalbleitermodule zu kombinieren.

Die erfinderische Lösung wird an Hand der Ausführungsbeispiele der Fig. 1 bis 4 weiter erläutert.

Fig. 1 zeigt in dreidimensionaler Darstellung zwei erfindungsgemäße Anordnungen.

Fig. 2 zeigt einen Schnitt durch eine erfindungsgemäße Anordnung.

Fig. 3 und 4 zeigt einen weiteren Schnitt durch eine erfindungsgemäße Anordnung.

Fig. 1 zeigt in dreidimensionaler Darstellung zwei erfindungsgemäße Anordnungen (1, 1') mit jeweils einer Transportverpackung (2) und einer Mehrzahl von Leistungshalbleitermodulen (5). Von diesen Leistungshalbleitermodulen (5) ist jeweils das Gehäuse (50) und eine Mehrzahl von Anschlusselementen (60) dargestellt. Mit ihrem nicht sichtbaren Bodenelement (40, vgl. Fig. 2), hier einer metallischen Grundplatte, sind diese Leistungshalbleitermodule (5) in einer zweidimensionalen Matrix auf der ersten Hauptfläche (100) der Decklage (10) der jeweiligen Transportverpackung (2) angeordnet, indem das Bodenelement (40, vgl. Fig. 2) jeweils direkt hierauf zu liegen kommt.

Auf dieser ersten Hauptfläche (100) der Decklage (10) ist eine Zwischenlage (20) mit ihrer zweiten Hauptfläche (210) angeordnet. Diese Zwischenlage (20) weist eine Mehrzahl von Ausnehmungen (230) auf, die jeweils einem Leistungshalbleitermodul (5) zugeordnet sind. Hierbei ist das Leistungshalbleitermodul (5) in dieser Ausnehmung (230) derart angeordnet, dass der Rand (220) der Ausnehmung (230) nur an wenigen Abschnitten direkt an dem Gehäuse (50) des Leistungshalbleitermoduls (5) anliegt. Überwiegend ist zwischen dem Gehäuse (50) des Leistungshalbleitermoduls (5) und dem Rand (220) der Ausnehmung (230) ein Abstand vorgesehen, der einen Zwischenbereich (240) ausbildet.

Nicht dargestellt ist die transparente Deckfolie (30) der Transportverpackung (30) selbst, die die Leistungshalbleitermodule (5) mit Ausnahme ihres Bodenelements (40) umschließt und die mit der zweiten Hauptfläche (210) der Zwischenlage (20) klebetechnisch verbunden ist. Bei einer hier dargestellten Mehrzahl von Leistungshalbleitermodulen (5) in einer zweidimensionalen Matrixanordnung ist es weiterhin, ebenso wie auch bei einer eindimensionalen Anordnung, vorteilhaft, wenn die Transportverpackung (2) hier dargestellt bei der zweiten Anordnung (1') zwischen den jeweiligen Leistungshalbleiterbauelementen (5) eine Perforierung (70) aufweist, vgl. auch Fig. 2, um das Vereinzeln der verpackten Leistungshalbleitermodule (5) zu vereinfachen.

Fig. 2 zeigt ausschnittsweise einen Schnitt entlang der Linie A-A durch eine erfindungsgemäße Anordnung (1) gemäß Fig. 1. Dargestellt ist hier die Decklage (10) der Transportverpackung (2) mit ihrer ersten (100) und zweiten Hauptfläche (110). Auf der ersten Hauptfläche (100) der Decklage (10) sind matrixartig mit gleichem Abstand zueinander die zu verpackenden Leistungshalbleitermodul (5) angeordnet. Von den zu verpackenden Leistungshalbleitermodulen (5) sind nur ein Bodenelement (40), ein Gehäuse (50) und ein Anschlusselement (60) dargestellt.

Es ist vorteilhaft diese Leistungshalbleitermodule (5) mit ihrem Bodenelement (40), das üblicherweise eine metallisch Grundplatte oder auch direkt das Substrat der internen Schaltung sein kann, auf der ersten Hauptfläche (100) der Decklage (10) anzuordnen. Dies ist allerdings nicht einschränkend für die Möglichkeiten, das Leistungshalbleitermodul (5) um 90° oder 180° um eine seiner Längsachsen gedreht anzuordnen. Bei der hier vorgesehenen Ausgestaltung liegen die Anschlusselemente (60) auf der der Decklage (10) gegenüberliegender Seite des Leistungshalbleitermoduls (5).

Weiterhin dargestellt ist die Zwischenlage (20), deren zweite Hauptfläche (210) mit der ersten Hauptfläche (100) der Decklage (10) eine lösbare Verbindung aufweist. Vorzugsweise aber nicht beschränkend besteht die die Zwischenlage (20) wie auch die Decklage (10) aus Pappe oder Karton oder Verbundkarton. Als besonders vorteilhaft zum Schutz gegen elektrostatische Entladung hat es sich erwiesen die Zwischenlage (20) und, aber bevorzugt nur, die Decklage (10) aus leitfähigen oder ableitfähigen Verbundkarton vorzusehen. Dieser weist dann beispielhaft eine leitfähige oder ableitfähige Folienzwischenlage auf.

Die Zwischenlage (20) weist weiterhin Ausnehmungen (230) auf, wodurch das zugeordnete Leistungshalbleitermodul (5) in seinem unteren Bereich umfasst aber nicht direkt und vollständig anliegend umschlossen ist. Auf dem gesamten Umfang des Leistungshalbleitermodul (5) ist es vorgesehen, dass der Rand (220) der Ausnehmung (230) zu maximal 50%, bevorzugt nur zu maximal 25%, direkt an dem zugeordneten Leistungshalbleitermodul (5) anliegt und der verbleibende Teil des Randes (220) einen Abstand von mindestens 2mm zum Leistungshalbleitermodul (5) aufweist und somit einen Zwischenbereich (240) ausbildet. Ein direktes Anliegen ist allerdings zumindest an einigen Stellen, vorzugsweise in den Ecken des Leistungshalbleitermoduls (5), vgl. Fig. 1, notwendig, damit die Fixierung der Leistungshalbleitermodul (5) in ihrer Position zueinander gewährleistet wird.

Die Deckfolie (30) ist hier ausschließlich zur besseren Übersichtlichkeit beabstandet von der Deck- (10) bzw. der Zwischenlage (20) und auch beabstandet von den Leistungshalbleitermodulen (5) dargestellt. Im Übrigen ist die Deckfolie (30) mit der ersten Hauptfläche (200) der Zwischenlage (20) klebetechnisch verbunden. Eine Verbindung zur ersten Hauptfläche (100) der Decklage (10) ist in dem oben beschriebenen Zwischenbereich (240) ebenfalls, besonders bei schweren Leistungshalbleitermodulen (5), angezeigt. Diese Verbindung kann alternativ oder zusätzlich zu derjenigen lösbaren Verbindung der Decklage (10) mit der Zwischenlage (20) vorgesehen sein. Die Deckfolie (30) liegt, soweit deren Flexibilität dies erlaubt, an den Leistungshalbleitermodulen (5) an und umschließt sie jeweils zur Decklage (10) hin.

Typische Abmessungen für derartige Leistungshalbleitermodule (5) sind, ohne hieraus eine Beschränkung abzuleiten, eine Länge im Bereich von 3cm bis 15cm bei einer Breite (500) und Höhe von 1 cm bis 6cm. Die Decklage (10) der Transportverpackung (2) weist eine typische Dicke von 0,2mm bis 1 mm auf, die Zwischenlage (20) ein Dicke von 0,5 bis 3mm, während die Deckfolie (30) eine Dicke in der Größeordnung von 100µm aufweist.

Durch die Ausgestaltung der Deckfolie (30) aus einer leitfähigen oder ableitfähigen Kunststofffolie mit oder ohne metallbedampfter Außenfläche und der Decklage (10) aus einem leitfähigen oder ableitfähigen Verbundkarton, entsteht eine Transportverpackung (2), die einen ausreichenden Schutz gegen elektrostatische Aufladung bietet. Da die Deckfolie (30) zumindest abschnittsweise, aber bevorzugt vollständig, transparent ausgebildet ist, ist es auch zu verschiedenen Kontrollzwecken nicht nötig diese Schutzverpackung zu öffnen.

Die erfindungsgemäße Anordnung (1) gemäß Fig. 2 ist weiterhin derart ausgestaltet, dass der Abstand (700) der Leistungshalbleitermodule (5) zueinander größer ist als die Breite (500) eines Leistungshalbleitermoduls (5), wodurch es möglich ist eine zweite punktiert dargestellte Anordnung (1') um den halben Abstand versetzt zur ersten Anordnung (1) und um 180° gedreht vorzusehen, vgl. Fig. 1, wodurch sich eine kompakte Gesamtanordnung mit hoher Packungsdichte bei gleichzeitiger ausreichender Fixierung der einzelnen Leistungshalbleitermodule (5) zueinander ergibt.

Fig. 3 und 4 zeigt einen weiteren Schnitt entlang der Linie B-B durch eine erfindungsgemäße Anordnung (1) gemäß Fig. 1, wobei ein besonderer Vorteil der Anordnung offensichtlich wird. Fig. 3 zeigt wiederum ein Leistungshalbleitermodul (5) sowie einen Teil der Transportverpackung (2). Hierbei ist allerdings die Decklage (10) teilweise von der Zwischenlage (20) getrennt dargestellt. Diese Darstellung entspricht dem Öffnen der Transportverpackung (2), um ein Leistungshalbleitermodul (5) aus dieser zu entnehmen. Hierbei wird die lösbare Verbindung zwischen der Decklage (10) und der Zwischenlage (20) und / oder diejenige zwischen der Decklage (10) und der Deckfolie (30) in dem Zwischenbereich (240) getrennt.

Selbstverständlich ist es hierbei besonders vorteilhaft, wenn die lösbare Verbindung zwischen der Decklage (10) und der Zwischenlage (20) eine geringere Haftkraft aufweist als die Verbindung der Zwischenlagen (20) und der Deckfolie (30). Ebenso ist es von Vorteil, wenn die die Decklage (10) dünner und damit mechanisch weniger starr ausgebildet ist als die Zwischenlage (20), da somit die Zwischenlage quasi als Halterrahmen des Restes der Transportverpackung (2) bestehen bleibt.

Fig. 4 zeigt nun einen weiteren Schritt der Entnahme eines Leistungshalbleitermoduls (5) aus der Transportverpackung (2). Hierbei wurde die Zwischenlage (20) in Richtung der Flächennormalen ihrer ersten Hauptfläche (200) gedrückt, bis die Zwischenlage (20) annährend auf der durch die Oberseite des Gehäuses (50) gebildeten Ebene liegt. Bei dieser Verschiebung der Zwischenlage (20) löst sich die Deckfolie (30) zumindest teilweise von dem Gehäuse (50) des Leistungshalbleitermoduls (5), wodurch dieses einfach und ohne Anwendung von Werkzeug aus der Transportverpackung (2) entnommen werden kann.

## Patentansprüche

1. Anordnung (1) mit einer Mehrzahl von in einer, ein- oder zweidimensionalen Matrix angeordneten Leistungshalbleitermodulen (5) und einer Transportverpackung (2), wobei das jeweilige Leistungshalbleitermodul (5) ein Bodenelement (40), ein Gehäuse (50) und Anschlusselemente (60) aufweist, wobei die
Transportverpackung (2) eine Decklage (10), eine Zwischenlage (20) mit jeweils einer dem jeweiligen Leistungshalbleitermodul (5) zugeordneten Ausnehmungen (230) und eine Deckfolie (30) aufweist und
hierbei die Decklage (10) flächig, mit einer ersten den anzuordnenden Leistungshalbleitermodulen (5) zugewandten Hauptfläche (100) ausgebildet ist, auf dieser ersten Hauptfläche (100) der Decklage (10) die Zwischenlage (20) mit ihrer zweiten Hauptfläche (210) angeordnet ist und in der jeweiligen Ausnehmung (230) der Zwischenlage (20) das dieser Ausnehmung zugeordnete Leistungshalbleitermodul (5) auf der ersten Hauptfläche (100) der Decklage (10) angeordnet ist, und somit auf dieser ersten Hauptfläche (100) der Decklage (10) zu liegen kommt, wobei die Deckfolie (30) wesentliche Teile der Leistungshalbleitermodule (5) überdeckt, hierbei weitgehend an dem jeweiligen Gehäuse (50) anliegt und wobei die Deckfolie (30) mit der ersten Hauptfläche (200) der Zwischenlage (20) verbunden ist und wobei die Decklage (10) und die Zwischenlage (20) lösbar miteinander verbunden sind.

2. Anordnung (1) nach Anspruch 1, wobei
die Deckfolie (30) in einem durch die jeweilige Ausnehmung (230) der Zwischenlage (20) neben dem Leistungshalbleiterbauelement frei gesparten Zwischenbereich (240) mit der ersten Hauptfläche (100) der Decklage (10) lösbar verbunden ist.

3. Anordnung (1) nach Anspruch 1, wobei
die Leistungshalbleitermodule (5) in mindestens einer Dimension parallel zur Hauptfläche der Decklage (10) und parallel zu einer Flächennormalen der Gehäuse (50) einen Abstand (700) voneinander aufweisen der größer ist als die Breite (500) des Gehäuses (50) in dieser Dimension.

4. Anordnung (1) nach Anspruch 1, wobei
die Transportverpackung (2) zwischen den jeweiligen Leistungshalbleiterbauelementen (5) eine Perforierung (70) aufweist.

5. Anordnung (1) nach Anspruch 1, wobei
die Deckfolie (30) aus einer leitfähigen oder ableitfähigen Kunststofffolie mit oder ohne metallbedampfter Außenfläche besteht.

6. Anordnung (1) nach Anspruch 1, wobei
die Deckfolie (30) zumindest abschnittsweise, aber bevorzugt vollständig, transparent ausgebildet ist.

7. Anordnung (1) nach Anspruch 1, wobei
die Zwischenlage (20) und / oder Decklage (10) aus Pappe oder Karton oder Verbundkarton besteht.

8. Anordnung (1) nach Anspruch 1, wobei
die Zwischenlage (20) und / oder Decklage (10) leitfähigen oder ableitfähigen, vorzugsweise mittels einer leitfähigen oder ableitfähigen Folienzwischenlage eines Verbundkartons, besteht.

9. Anordnung (1) nach Anspruch 1, wobei
die lösbare Verbindung zwischen der Decklage (10) und der Zwischenlage (20) eine geringere Haftkraft aufweist als die Verbindung der Zwischenlagen (20) und der Deckfolie (30).

10. Anordnung (1) nach Anspruch 1, wobei
der Rand (220) der Ausnehmung (230) zu maximal 50%, bevorzugt zu maximal 25%, direkt an das zugeordnete Leistungshalbleitermodul (5) anliegt und der verbleibende Teil des Randes einen Abstand von mindestens 2mm vom Leistungshalbleitermodul (5) aufweist.

11. Anordnung (1) nach Anspruch 1, wobei
die Decklage (10) dünner und damit mechanisch weniger starr ausgebildet ist als die Zwischenlage (20).

12. Anordnung (1) nach Anspruch 1, wobei
die Decklage (10) ein Dicke von 0,2mm bis 1mm und die Zwischenlage (20) eine Dicke von 0,5 bis 3mm aufweisen.

## Claims

1. Arrangement (1) having a plurality of power semiconductor modules (5) arranged in a one-dimensional or two-dimensional matrix and transport packaging (2), wherein the particular power semiconductor module (5) has a base element (40), a housing (50) and connection elements (60), wherein the transport packaging (2) has a cover layer (10), an intermediate layer (20) having in each case a recess (230) assigned to the particular power semiconductor module (5) and a cover film (30) and thus the cover layer (10) is designed to be two-dimensional having a first main surface (100) facing the power semiconductor modules (5) to be arranged, the intermediate layer (20) with its second main surface (210) is arranged on this first main surface (100) of the cover layer (10) and in the particular recess (230) of the intermediate layer (20), the power semiconductor module (5) assigned to this recess is arranged on the first main surface (100) of the cover layer (10), and thus comes to rest on this first main surface (100) of the cover layer (10), wherein the cover film (30) covers important parts of the power semiconductor modules (5), thus rests largely on the particular housing (50) and wherein the cover film (30) is connected to the first main surface (200) of the intermediate layer (20) and wherein the cover layer (10) and the intermediate layer (20) are connected to one another to be releasable.

2. Arrangement (1) according to claim 1, wherein the cover film (30) is connected to be releasable with the first main surface (100) of the cover layer (10) in an intermediate region (240) relieved by the particular recess (230) of the intermediate layer (20) next to the power semiconductor component.

3. Arrangement (1) according to claim 1, wherein the power semiconductor modules (5) in at least one dimension parallel to the main surface of the cover layer (10) and parallel to a surface normal of the housing (50) have a distance (700) from one another which is greater than the width (500) of the housing (50) in this dimension.

4. Arrangement (1) according to claim 1, wherein the transport packaging (2) has a perforation (70) between the particular power semiconductor components (5).

5. Arrangement (1) according to claim 1, wherein the cover film (30) consists of a conductive or dissipative plastic film with or without metallised outer surface.

6. Arrangement (1) according to claim 1, wherein the cover film (30) is designed to be transparent at least in some sections, but preferably completely.

7. Arrangement (1) according to claim 1, wherein the intermediate layer (20) and/or cover layer (10) consists of paperboard or cardboard or composite cardboard.

8. Arrangement (1) according to claim 1, wherein the intermediate layer (20) and/or cover layer (10) conductive or dissipative, preferably by means of a conductive or dissipative film intermediate layer of a composite cardboard, consists.

9. Arrangement (1) according to claim 1, wherein the releasable connection between the cover layer (10) and the intermediate layer (20) has a lower adhesive force than the connection of the intermediate layers (20) and the cover film (30).

10. Arrangement (1) according to claim 1, wherein the edge (220) of the recess (230) rests to a maximum 50%, preferably to a maximum 25%, directly on the assigned power semiconductor module (5) and the remaining part of the edge has a distance of at least 2 mm from the power semiconductor module (5).

11. Arrangement (1) according to claim 1, wherein the cover layer (10) is designed to be thinner and hence mechanically less rigid than the intermediate layer (20).

12. Arrangement (1) according to claim 1, wherein the cover layer (10) has a thickness of 0.2 mm to 1 mm and the intermediate layer (20) has a thickness of 0.5 to 3 mm.

## Revendications

1. Dispositif (1) avec une pluralité de modules semi-conducteur de puissance (5) agencés dans une matrice mono-, bi- ou tridimensionnelle et un emballage de transport (2), chaque module semi-conducteur de puissance (5) comportant un élément de base (40), un boîtier (50) et des éléments de connexion (60),
l'emballage de transport (2) comportant une couche de couverture (10), une couche intercalaire (20) avec un évidement (230) associé au module semi-conducteur de puissance (5) correspondant, et un film de couverture (30), et
la couche de couverture (10) étant prévue plate, avec une première surface principale (100) opposée aux modules semi-conducteurs de puissance (5) à disposer, la couche intercalaire (20) étant disposée par sa deuxième surface principale (210) sur ladite première surface principale (100) de la couche de couverture (10), et le module semi-conducteur de puissance (5) associé à l'évidement (230) de la couche intercalaire (20) étant disposé dans ledit évidement sur la première surface principale (100) de la couche de couverture (10), et venant ainsi à reposer sur ladite première surface principale (100) de la couche de couverture (10), le film de couverture (30) recouvrant des parties essentielles des modules semi-conducteurs de puissance (5), en reposant largement contre le boîtier (50), le film de couverture (30) étant lié à la première surface principale (200) de la couche intercalaire (20), et la couche de couverture (10) et la couche intercalaire (20) étant liées de manière amovible l'une à l'autre.

2. Dispositif (1) selon la revendication 1, dans lequel :
le film de couverture (30) est lié de manière amovible à la première surface principale (100) de la couche de couverture (10) dans une zone intermédiaire (240) ménagée par l'évidement (230) respectif de la couche intercalaire (20) à côté du composant semi-conducteur de puissance.

3. Dispositif (1) selon la revendication 1, dans lequel :
les modules semi-conducteur de puissance (5) présentent dans au moins une dimension, parallèlement à la surface principale de la couche de couverture (10) et parallèlement à une normale de surface du boîtier (50), un espacement (700) entre eux qui est supérieur à la largeur (500) du boîtier (50) dans ladite dimension.

4. Dispositif (1) selon la revendication 1, dans lequel :
l'emballage de transport (2) présente une perforation (70) entre les composants semi-conducteurs de puissance (5) respectifs.

5. Dispositif (1) selon la revendication 1, dans lequel :
le film de couverture (30) est constitué d'un film en matière plastique, conducteur ou à capacité de décharge électrostatique, avec ou sans surface extérieure métallisée.

6. Dispositif (1) selon la revendication 1, dans lequel :
le film de couverture (30) est au moins partiellement, de préférence entièrement, transparent.

7. Dispositif (1) selon la revendication 1, dans lequel :
la couche intercalaire (20) et/ou la couche de couverture (10) sont en carton, en carton gaufré ou en carton laminé.

8. Dispositif (1) selon la revendication 1, dans lequel :
la couche intercalaire (20) et/ou la couche de couverture (10) sont constituées de préférence d'une couche de film intercalaire, conductrice ou à capacité de décharge électrostatique, d'un carton laminé.

9. Dispositif (1) selon la revendication 1, dans lequel :
la liaison amovible entre la couche de couverture (10) et la couche intercalaire (20) présente une force d'adhérence inférieure à la liaison entre les couches intercalaires (20) et le film de couverture (30).

10. Dispositif (1) selon la revendication 1, dans lequel :
le bord (220) de l'évidement (230) repose directement contre le module semi-conducteur de puissance (5) correspondant à raison de 50 % au maximum, de préférence de 25 % au maximum, et où la partie restante du bord est espacée d'au moins 2 mm du module semi-conducteur de puissance (5).

11. Dispositif (1) selon la revendication 1, dans lequel :
la couche de couverture (10) est prévue plus mince et donc mécaniquement moins rigide que la couche intercalaire (20).

12. Dispositif (1) selon la revendication 1, dans lequel :
la couche de couverture (10) présente une épaisseur comprise entre 0,2 mm et 1 mm et la couche intercalaire (20) présente une épaisseur comprise entre 0,5 et 3 mm.
